# EUROPÄISCHE PATENTSCHRIFT

(11) **EP 0 064 138 B1**
(45) Veröffentlichungstag und Bekanntmachung des Hinweises auf die Patenterteilung: **04.06.1986**
(21) Anmeldenummer: 82101689.6
(22) Anmeldetag: 04.03.1982
(51) Int. Cl.: B65B 55/00, B65B 31/04

(54) **Maschine zum keimfreien Abfüllen von Flüssigkeiten oder dergleichen in Beuteln**
Machine for aseptically filling bags with liquid products
Dispositif de conditionnement aseptique de produits liquides dans des sacs

(30) Priorität: 04.03.1981 DE 3108173
(43) Veröffentlichungstag der Anmeldung: 10.11.1982
(73) Patentinhaber: Oettel, Helga, D-5509 Thalfang (DE); Zewathener GmbH Systemverpackungen, D-6830 Schwetzingen (DE)
(72) Erfinder: Oettel, Werner, D-5509 Thalfang (DE)
(74) Vertreter: Dahlmann, Gerhard, Dipl.-Ing.

## Beschreibung

Die Erfindung betrifft eine Maschine zum aseptischen Befüllen von Beuteln mit einer Flüssigkeit oder dergleichen gemäss dem Oberbegriff des Anspruchs 1.

Es besteht ein grosses Bedürfnis in der Praxis, Flüssigkeiten aller Art, insbesondere z. B. Fruchtsäfte, in grossen Kunststoffbeuteln mit einem Füllinhalt von z.B. 5 bis ca. 100 Liter abzufüllen und mit einem Umkarton zum Verbraucher zu transportieren. Wesentlich für den Erfolg dieses neuen Verpackungs- und Transportsystems ist insbesondere die keimfreie Abfüllung der Flüssigkeit, um eine lange Aufbewahrungsdauer der Flüssigkeit ohne Beeinträchtigung des Flüssigkeitszustandes zu erzielen. In diesem Zusammenhang wird erwähnt, dass beim Transport von Früchten aus südlichen Ländern in nördliche Verbraucherländer ein grosser Prozentsatz der Früchte verdirbt und nicht mehr zum Endverbraucher gelangt. Falls ein effektives Pressen der Früchte und Abfüllen der Säfte in den Anbauländern möglich ist, könnte eine erhebliche Steigerung der Lieferung einwandfreier Fruchtsäfte erzielt werden.

Bei einer bekannten Maschine zum aseptischen Abfüllen hat man die Grundkonstruktion der bisherigen Abfüllmaschinen im wesentlichen beibehalten und lediglich die wesentlichen Elemente der Maschine wie die Einrichtung zum Öffnen und Verschliessen des Beutels und das Füllventil mit seinen biegsamen, insbesondere aus Gummi bestehenden Zufuhrleitungen in eine grosse Kammer eingebracht, wobei die Kammer und in besonders kritische Stellen der Anlage mit Desinfektionsmitteln gereinigt werden. Diese bekannten Maschinen reichen jedoch bei den grossen Anforderungen, die heute vom Gesetzgeber und vom Verbraucher an die Keimfreiheit des Abfüllvorgangs gestellt werden, nicht mehr aus, um ein zufriedenstellendes Ergebnis zu erzielen.

Aus DE-OS 2 919 388 ist eine gattungsgemässe Vorrichtung bekannt, bei der eine sterile Kammer mit dem Ausguss bewegt wird. Da die zu befüllenden Kunststoffbeutel in der vorliegenden Erfindung bis ca. 100 Liter aufnehmen können, ergibt sich, dass sie ein Gewicht von über 100 kg aufweisen können. Es liegt auf der Hand, dass die Bewegung derart schwerer Kunststoffbeutel bei jedem Abfüllvorgang unzweckmässig ist. Bei der vorliegenden Erfindung wird daher nicht der Kunststoffbeutel beim Abfüllvorgang, sondern die entsprechenden Teile der Abfüllvorrichtung bewegt. Der mechanische Aufbau kann dadurch wesentlich einfacher gehalten werden. Aus US-PS 4077 182 ist eine Vorrichtung bekannt, deren Aufgabe im Bereich der sauerstofffreien Abfüllung liegt. Die speziellen Probleme einer aseptischen Anlage werden jedoch nicht behandelt.

Die Aufgabe der vorliegenden Erfindung besteht daher darin, die Unzulänglichkeiten der bekannten Maschinen zu beseitigen und eine konstruktiv einfach aufgebaute und störungsfreie arbeitende Maschine der in Frage stehenden Art zu schaffen, mit welcher ein Höchstmass an Keimfreiheit beim Abfüllvorgang erzielt werden kann.

Diese Aufgabe wird bei einer Maschine gemäss dem Oberbegriff des Anspruchs 1 gemäss der Erfindung durch die Merkmale des kennzeichnenden Teils des Anspruchs 1 gelöst. Die erfindungsgemässe Abfüllmaschine geht von einer völlig neuen Konzeption aus, gemäss welcher der räumliche, gegen die Aussenwelt abgeschlossene Bereich, in welchem der Abfüllvorgang stattfindet, möglichst klein gehalten wird und gemäss welcher in diesem kleinen abgeschlossenen Bereich nur die für den Abfüllvorgang unbedingt notwendigen Elemente angeordnet sind, wobei diese Elemente aus Materialien bestehen, welche eine möglichst keimfreie Umgebung ermöglichen. Erfindungsgemäss wird die Zufuhrleitung für die Flüssigkeit in der abgeschlossenen Kammer aus starrem Material, z.B. Stahl, hergestellt, wodurch der negative Einfluss der bekannten biegsamen, z. B. aus Gummi bestehenden Leitungen auf die Keimfreiheit der Kammer eliminiert wird. Gegen eine solche starre Ausbildung der Zufuhrleitungen bestanden durchaus Hemmungen in der einschlägigen Fachwelt, da das Füllventil mit seiner Zufuhrleitung entsprechend dem Funktionsprinzip dieser Abfüllmaschinen sowohl vertikal verstellbar als auch um eine vertikale Achse horizontal verschwenkbar sein soll. Eine besonders vorteilhafte konstruktive Ausgestaltung der Zufuhrleitung ist in den Ansprüchen 5 bis 7 angeführt.

Die Kammer ist erfindungsgemäss als Zylinder ausgebildet, wodurch die Abdichtung der Kammer erleichtert und verbessert wird. Durch einen nach aussen abfallende Bodenplatte, welche an ihrer tiefsten Stelle eine vorzugsweise mit einem taktweisen betätigbaren Magnetventil verschliessbare Ablauföffnung aufweist, können die Desinfektionsmittel und durch diese abgetötete Keime in einfacherweise aus der Kammer entfernt werden.

Um die Keimfreiheit der erfindungsgemässen Abfüllmaschine zu steigern, sind im Kammerboden gegenüber denjenigen Positionen, in welchen die erste und zweite Einrichtung nicht über der Beutelöffnung ausgerichtet sind, Düsen zum Besprühen des Füllventils und des Verschlusselementes mit Desinfektionsmitteln angeordnet. Das Besprühen erfolgt hierbei vorzugsweise taktweise.

Zusätzlich ist im oberen Bereich der Kammer eine Ringdüse angeordnet. Diese Ringdüse besprüht taktweise die Inneneinbauten und die Glaszylinderinnenwand mit einem Desinfektionsmittel. Sie ist mittels eines Steigrohrs am Kammerboden befestigt.

Das Besprühen erfolgt hierbei vorzugsweise taktweise. Die Takte erfolgen über ein luftgesteuertes 2-2 Wegeventil.

Um mögliche Höhendifferenzen des Verschlusssystems zwischen dem angelieferten Zustand des Beutels, in welchem das Verschlusselement gegebenenfalls nur locker auf den Einfüllstutzen aufgebracht ist, und dem nach Einfüllen der Flüssigkeit fest verschlossenen Zustand auszugleichen, ist in einfacher Weise gemäss der Erfindung ein entfernbares Distanzstück in der in Anspruch 7 spezifizierten Weise in der Maschine angeordnet.

Gemäss der Erfindung ist für den Einführvorgang des Beutels in die Abfüllposition in vorteilhafter Weise ein Schieber mit einer länglichen, in der Mitte erweiterten Öffnung vorgesehen, der einen die Öffnung des Beutels bildenden und mit dem Beutel fest verbundenen Einfüllstutzen aufnimmt und mit dessen Hilfe der Stutzen in die Abfüllposition und zurück in die Ausgangsposition verschiebbar ist.

Weitere Vorteile, Merkmale und Anwendungsmöglichkeiten der vorliegenden Erfindung ergeben sich aus der nachfolgenden Beschreibung von Ausführungsbeispielen in Verbindung mit der Zeichnung. Darin zeigen:
Fig. 1 eine teilweise geschnittene Vorderansicht eines Teils der aseptischen erfindungsgemässen Abfüllmaschine,
Fig. 2 eine teilweise geschnittene Draufsicht eines Teils der aseptischen erfindungsgemässen Abfüllmaschine,
Fig. 2a eine teilweise geschnittene Vorderansicht eines Teils eines Füllventils,
Fig. 3a bis 3d Seitenansichten verschiedener Verschlusssysteme mit auseinandergezogenen Einfüllstutzen und Verschlusselementen.

In den Fig. 1 und 2 ist eine z.B. als Zylinder 10 ausgebildete, abgeschlossene Kammer 1 einer aseptischen Abfüllmaschine dargestellt, in welcher eine schematisch dargestellte Zange 2 zum Erfassen, Abziehen und Wiederverriegeln der in den Fig. 3a bis d dargestellten Verschlusselemente 3a, 4a, 5a und 6a mit den entsprechenden Einfüllstutzen 3b, 4b, 5b und 6b des vorzugsweise aus einer mehrschichtigen Kunststoffolie bestehenden Beutels 7 und ein Füllventil 8 mit einer starren Zufuhrleitung 9 für die in den Beutel einzuführende Flüssigkeit angeordnet sind.

In Fig. 2a ist ein Querschnitt eines Füllventils 8 dargestellt. Ein Ventilkolben 81 öffnet bzw. verschliesst einen mit der starren Zufuhrleitung 9 verbundenen Zufuhrkanal 9'. Der Kolben 81 des vorzugsweise pneumatisch betätigbaren Füllventils 8 weist eine mittige Bohrung 82 auf, an welche eine Evakuierungs- bzw. eine Gaszufuhreinrichtung anschliessbar ist. Diese Bohrung 82 dient als Vakuumkanal für die Evakuierung oder als Kanal für die Begasung der, hier nicht dargestellten, Beutel 7 mit Stickstoff.

Um zu verhindern, dass während der Befüllung der Beutel 7 in die Bohrung 82 Flüssigkeit eintreten kann, wird diese mit einer Ventilnadel 83 verschlossen. Die Taktung für die Öffnungszeiten der Ventilnadel 83 erfolgt über die Steuerung.

Die Flüssigkeitszufuhrleitung 9 besteht aus einem inneren Hohlzylinder 12, der auf einer vertikalen Achse 13 axial verschiebbar und drehbar geführt ist. In radialem Abstand von dem inneren Hohlzylinder 12 ist ein äusserer Hohlzylinder 14 angeordnet. Der ringförmige Zwischenraum zwischen den beiden Hohlzylindern ist oben durch einen Stopfen 15 abgedichtet. Im unteren Bereich ist der äussere Hohlzylinder 14 innerhalb der Kammer 1 mehrmals abgekrümmt und mit dem Füllventil 8 verbunden. Im Bereich der ersten Krümmung 16 ist der äussere Hohlzylinder 14 im Bereich 17 mit dem inneren Hohlzylinder 12 verschweisst. Die Hohlzylinder 12 und 14 bestehen aus einem starren Material, vorzugsweise aus Stahl.

Die Zange 2 und die Zufuhrleitung 9 einschliesslich des Füllventils 8 sind an einer Platte 18 befestigt, die mittels einer Kolben-Zylinder-Anordnung 19 vertikal verstellbar und mittels einer Kolben- Zylinder-Anordnung 20 um die Achse 13 horizontal verschwenkbar ist.

Der z. B. aus Glas bestehende Zylinder 10 der Kammer 1 ist am oberen Ende mit einer Deckplatte 11 unter Zwischenschaltung einer Ringdichtung 40 und am unteren Ende mit einer Bodenplatte 21 unter Zwischenschaltung einer Ringdichtung 41 dicht verschlossen. Die Bodenplatte 21 fällt nach aussen ab. Vorzugsweise setzt sich die Bodenplatte 21 aus einem ebenen Teil im Bereich der Beuteleinführung und aus nach aussen zur Zylinderwand abfallenden Schrägen zusammen. An der tiefsten Stelle der Bodenplatte 21, d.h. in unmittelbarer Nähe der Zylinderwand befindet sich an einer geeigneten Stelle längs des Umfangs eine Ablauföffnung 42, die z. B. mit einem taktweise betätigbaren Magnetventil (nicht gezeigt) verschlossen ist. Durch diese Ausbildung der Bodenplatte 21 wird sichergestellt, dass ein nicht abreissender Flüssigkeitsfilm des Desinfektionsmittels entsteht, der auch in die Kammer 1 eingetragene abgetötete Keime über die Ablauföffnung ausschwemmt.

Im Boden 21 der Kammer 1 sind Düsen 22, 23 angeordnet, die vorzugsweise taktweise mit Desinfektionslösung beaufschlagt werden, um den unteren Bereich des Füllventils 8 in dessen Ruheposition und die Verschlusselemente 3a, 4a, 5a und 6a in ihrer aus der Abfüllposition herausgeschwenkten Position zu besprühen.

Im oberen Bereich der Kammer 1 ist eine Ringdüse 43 angeordnet. Sie ist mit einem Steigrohr 44 an der Bodenplatte 21 befestigt. Die Ringdüse 43 besprüht die Inneneinbauten und die Zylinderinnenwand vorzugsweise taktweise mit Desinfektionslösung. Das Takten erfolgt hierbei über ein, hier nicht dargestelltes, luftgesteuertes 2-2 Wegeventil.

Der äussere Hohlzylinder 14 weist einen Flansch 24 auf, der mit einem Anschlag 25 auf der Oberseite der Kammer 1 bei der vertikalen Bewegung der Platte 18 zum Verschliessen des Beutels in Eingriff kommt. Da die Verschlusselemente, z. B. die Verschlusselemente 5a, 6a, im angelieferten leeren Zustand der Beutel 7 nur locker auf die Einfüllstutzen 5b, 6b aufgebracht sind und nach dem Abfüllvorgang tiefer und damit fest in die Einfüllstutzen eingeführt werden, wird beim Verschliessvorgang der Beutel ein Distanzstück 26 zwischen den Flansch 24 und dem Anschlag 25 entfernt, um diese Höhendifferenz auszugleichen.

Die Arbeitsweise der Abfüllmaschine ist folgendermassen:
Der Einfüllstutzen 3b, 4b, 5b bzw. 6b mit dem entsprechenden Verschlusselement 3a, 4a, 5a bzw. 6a wird manuell in den erweiterten Bereich 27 einer Öffnung eines schematisch in Fig. 2 gestrichelt dargestellten Schiebers 28 eingeführt und durch horizontale Verschiebung des Schiebers 28 in die Abfüllposition gebracht, in welcher der Einfüllstutzen durch eine Halteeinrichtung (nicht gezeigt) gehalten wird. Das Programm für die weiteren Arbeitsvorgänge der Abfüllmaschine wird z.B. durch die Verschiebung dieses Schiebers 28 ausgelöst. Die Steuerung und Regelung dieser Arbeitsvorgänge kann z. B. elektrisch erfolgen.

Die Zange 2 erfasst das Verschlusselement 3a, 4a, 5a bzw. 6a. Durch Betätigung der Kolben/ Zylinder-Anordnung 19 wird die Platte 18 und damit die Zange 2 vertikal nach oben bewegt, wodurch das Verschlusselement 3a, 4a, 5a bzw. 6a vom Einfüllstutzen 3b, 4b, 5b bzw. 6b abgezogen wird. Anschliessend wird die Platte 18 durch Betätigung der Kolben/Zylinder-Anordnung 20 horizontal verschwenkt, wodurch das Füllventil 8 in die Abfüllposition in axialer Ausrichtung mit dem Einfüllstutzen gebracht wird. Nunmehr wird die mit der mittigen Bohrung des Kolbens des Füllventils 8 in Verbindung stehende Evakuierungseinrichtung betätigt, um die Luft aus dem Beutel 7 zu entfernen. Nach Ablauf der Evakuierungszeit wird das Füllventil 8 geöffnet und der Beutel 7 mit der entsprechenden Flüssigkeit abgefüllt.

Nach Einfüllen der durch einen Füllmengenzähler vorgegebenen Menge wird das Füllventil 8 geschlossen. Anschliessend wird die Bohrung des Füllventilkolbens z.B. mit Stickstoff beaufschlagt, um verbleibende Hohlräume im Beutel mit Stickstoff zu füllen. Nach beendeter Stickstoffbegasung wird das Füllventil 8 vom Einfüllstutzen abgehoben und horizontal in seine Ruhestellung verschwenkt, wobei gleichzeitig das in der Zange 2 unter geringfügiger Verformung eingeklemmte Verschlusselement wieder axial mit dem entsprechenden Einfüllstutzen ausgerichtet und durch Absenken der Platte 18 fest mit dem Einfüllstutzen verriegelt wird. Abschliessend wird der Schieber 28 in seine Ausgangsposition zurückgezogen und der Einfüllstutzen mit dem fest verriegelten Verschlusselement durch die Öffnung 27 herausgeführt.

Vor Arbeitsbeginn der Maschine werden sämtliche Teile und die Kammer 1 in bekannter Weise mit Desinfektionsmitteln gereinigt. Ausserdem wird die Kammer 1 vorzugsweise mit Stickstoff mit einem geringfügigen Überdruck begast, um ein Eindringen von Umgebungsluft zu vermeiden.

## Patentansprüche

1. Maschine zum aseptischen Befüllen von Beuteln mit einer Flüssigkeit oder dgl., mit einer bis auf eine Durchtrittsöffnung für den Beutelfüllstutzen gegen die Atmosphäre abgeschlossenen Kammer (1), in der sich eine erste zangenartig ausgebildete Einrichtung (2) zum Öffnen und Verschliessen des Beutels (7) und eine ein Füllventil (8) und eine aus starrem Material bestehende Zufuhrleitung (9) aufweisende zweite Einrichtung zum Abfüllen des Beutels befindet, wobei die beiden Einrichtungen jeweils durch Schwenken um eine Achse (13) und/oder Verschieben längs dieser Achse (13) über der in die Kammer (1) ragenden Öffnung des Beutels (7) positionierbar sind, dadurch gekennzeichnet, dass in der starr positionierten Kammer (1) die erste Einrichtung (2) und die zweite Einrichtung (8, 9) eine gemeinsame, im wesentlichen vertikale Schwenkachse (13) besitzen, und auf einem gemeinsamen Tragelement in gewissem Abstand zur Schwenkachse angeordnet sind.

2. Maschine nach Anspruch 1, dadurch gekennzeichnet, dass die Zufuhrleitung (9) einen Teil des Tragelements bildet und einen auf der vertikalen Schwenkachse (13) geführten inneren Hohlzylinder (12) und einen in radialem Abstand vom inneren Hohlzylinder angeordneten äusseren Hohlzylinder (14) aufweist, der in der Kammer (1) in einem mehrere Krümmungen aufweisenden Verlauf mit dem Füllventil (8) verbunden ist.

3. Maschine nach Anspruch 2, dadurch gekennzeichnet, dass der äussere Hohlzylinder (14) in einer ersten Krümmung (16) mit dem inneren Hohlzylinder (12) verbunden ist, und der innere Hohlzylinder (12) über diesen Verbindungsbereich (17) hinaus längs der Schwenkachse (13) fortgeführt ist.

4. Maschine nach einem oder mehreren der Ansprüche 1 bis 3, dadurch gekennzeichnet, dass die Kammer (1) als Kreiszylinder (10) ausgebildet ist, und dass die Bodenplatte (21) der Kammer nach aussen abfällt und an ihrer tiefsten Stelle eine Ablauföffnung (42) aufweist, die mit einem taktweise betätigbaren Ventil verschlossen ist.

5. Maschine nach einem oder mehreren der Ansprüche 1 bis 4, dadurch gekennzeichnet, dass im Kammerboden (21) gegenüber denjenigen Positionen, in welchen die ersten und zweiten Einrichtungen (2; 8, 9) nicht über der Beutelöffnung ausgerichtet sind, Düsen (22, 23) zum Besprühen des Füllventils (8) und des Verschlusselements (3a, 4a, 5a, 6a) mit einem Desinfektionsmittel angeordnet sind.

6. Maschine nach mindestens einem der Ansprüche 1 bis 5, dadurch gekennzeichnet, dass der äussere Hohlzylinder (14) mit einem mit einen ortsfesten Anschlag (25) mit der vertikalen Verstellung in Eingriff kommenden Flansch (24) versehen ist, und dass zwischen dem Anschlag (25) und dem Flansch (24) ein entfernbares Distanzstück (26) positionierbar ist.

7. Maschine nach einem der Ansprüche 1 bis 6, gekennzeichnet durch einen Schieber (28) mit einer länglichen, in der Mitte erweiterten Öffnung (27), der einen die Öffnung des Beutels (7) bildenden und mit dem Beutel fest verbundenen Einfüllstutzen (3b, 4b, 5b, 6b) aufnimmt und mit dessen Hilfe der Stutzen in die Abfüllposition und zurück in die Ausgangsposition verschiebbar ist.

## Claims

1. Machine for aseptically filling bags with a liquid or the like having a chamber (1) sealed from the atmosphere with the exception of an opening through which the bag filling pipe may pass, in which chamber there is a first tong-like device (2) for opening and closing the bag (7) and a second device for filling the bag which has a filling valve (8) and a supply line (9) comprising rigid material, both devices being positionable above the opening of the bag (7) projecting into the chamber (1) by pivoting about an axis (13) and/or movement along this axis (13), characterised in that the first device (2) and the second device (8, 9) have a common substantially vertical pivotal axis (13) in the rigidly positioned chamber (1) and are disposed on a common support element at a certain distance from the pivotal axis.

2. Machine as claimed in claim 1, characterised in that the supply line (9) forms a part of the support element and has an inner hollow cylinder (12) guided on the vertical pivotal axis (13) and an outer hollow cylinder (14) which is disposed radially spaced from the inner hollow cylinder and which is connected to the filling valve (8) in the chamber (1) in a shape having a plurality of curves.

3. Machine as claimed in claim 2, characterised in that the outer hollow cylinder (14) is connected to the inner hollow cylinder (12) in a first curve (16) and the inner hollow cylinder (12) is continued beyond this connection region (17) along the pivotal axis (13).

4. Machine as claimed in one or more of claims 1 to 3, characterised in that the chamber (1) is constructed as a circular cylinder (10) and that the base plate (21) of the chamber in inclined downwardly and outwardly and at its lowest point has an outlet opening (42) which is closed by a valve which may be actuated cyclically.

5. Machine as claimed in one or more of claims 1 to 4, characterised in that nozzles (22, 23) for spraying the filling valve (8) and the closure element (3a, 4a, 5a, 6a) with a disinfecting agent are disposed in the chamber floor (21) opposite those positions in which the first and second devices (2; 8, 9) are not aligned above the bag opening.

6. Machine as claimed in at least one of claims 1 to 5, characterised in that the outer hollow cylinder (14) is provided with a vertical flange (24) which comes into engagement with a fixed abutment (25) on vertical movement thereof and that a removable spacer member (26) may be positioned between the abutment (25) and the flange (24).

7. Machine as claimed in one of claims 1 to 6, characterised by a slider (28) with an elongate opening (27) broadened at the centre which accommodates a filling pipe (3b, 4b, 5b, 6b) forming the opening of the bag (7) and firmly connected to the bag and with whose aid the pipe may be moved into the filling position and back into the starting position.

## Revendications

1. Machine pour le conditionnement aseptique de liquides ou équivalents dans des outres, comprenant une chambre (1) fermée par rapport à l'atmosphère, à l'exception d'une ouverture de passage de la tubulure de remplissage de l'outre, dans laquelle se trouvent un premier dispositif (2) en forme de pince, servant à ouvrir et à fermer l'outre (7) et un deuxième dispositif, de remplissage de l'outre, qui comprend un robinet de remplissage (8) et une conduite d'amenée (9) faits d'une matière rigide, les deux dispositifs pouvant être positionnés, par pivotement autour d'un axe (13) et/ou translation le long de cet axe (13), au-dessus de l'ouverture de l'outre (7) qui fait sallie dans la chambre (1), caractérisé en ce que, dans la chambre (1) positionnée rigidement, le premier dispositif (2) et le deuxième dispositif (8, 9) possèdent un axe de pivotement commun (13) sensiblement vertical et sont disposés à un certain écartement de l'axe de pivotement sur un élément porteur commun.

2. Machine selon la revendication 1, caractérisé en ce que la conduite d'amenée (9) forme une partie de l'élément porteur et présente un cylindre creux intérieur (12) disposé sur l'axe vertical de pivotement (13) et un cylindre creux extérieur (14) disposé à un certain écartement axial du cylindre creux intérieur, qui est relié au robinet de remplissage (8) à l'intérieur de la chambre (1) selon une trajectoire qui présente plusieurs coudes.

3. Machine selon la revendication 2, caractérisée en ce que le cylindre creux intérieur (14) est relié au cylindre creux intérieur (12) dans un premier coude (16) et le cylindre creux intérieur (12) est prolongé le long de l'axe de pivotement (13) au-delà de cette région de liaison (17).

4. Machine selon l'une quelconque des revendications 1 à 3, caractérisée en ce que la chambre (1) est constituée par un cylindre à base circulaire (10) et en ce que le fond (21) de la chambre est en pente descendante vers l'extérieur et présente, dans sa zone la plus basse, une ouverture d'écoulement (42) qui est fermée par une valve commandée par intermittence.

5. Machine selon l'une quelconque des revendications 1 à 4, caractérisée en ce que, dans le fond (21) de la chambre, en face des positions dans lesquelles le premier et le deuxième dispositifs (2; 8, 9) ne sont pas alignés au-dessus de l'ouverture de la poche, sont disposées des buses (22, 23) servant à arroser de désinfectant le robinet de remplissage (2) et l'élément de fermeture (3a, 4a, 5a, 6a).

6. Machine selon l'une quelconque des revendications 1 à 5, caractérisée en ce que le cylindre creux intérieur (14) est muni d'une collerette (24) qui entre en prise avec une butée fixe (25) sous l'effet du déplacement vertical et en ce qu'une entretoise amovible (26) peut être positionnée entre la butée (25) et la collerette (24).

7. Machine selon l'une quelconque des revendications 1 à 6, caractérisée par un coulisseau (28) muni d'une ouverture allongée (27), élargie en son milieu, qui reçoit une tubulure de remplissage (3b, 4b, 5b, 6b) formant l'ouverture de l'outre (7) et fixée rigidement à cette outre et à l'aide duquel la tubulure peut être amenée par translation à la position de remplissage et ramenée par translation à la position de départ.
